# EUROPÄISCHE PATENTSCHRIFT

(11) **EP 0 908 394 B1**
(45) Veröffentlichungstag und Bekanntmachung des Hinweises auf die Patenterteilung: **05.03.2003**
(21) Anmeldenummer: 98810938.5
(22) Anmeldetag: 21.09.1998
(51) Int. Cl.: B65D 41/48

(54) **Verschlusskappe mit arretierbarem Deckel**
Closure with a lockable cap
Fermeture avec couvercle blocable

(30) Priorität: 06.10.1997 CH 233197
(43) Veröffentlichungstag der Anmeldung: 14.04.1999
(73) Patentinhaber: Alpla Werke Alwin Lehner GmbH & CO. KG, 6971 Hard (AT)
(72) Erfinder: Klopfer, Manfred, 6858 Schwarzach (CH)
(74) Vertreter: Riederer, Conrad A., Dr.

(56) Entgegenhaltungen:
- CH-A- 405 970

## Beschreibung

Die vorliegende Erfindung betrifft eine Verschlusskappe aus Kunststoff für einen Behälter, mit einem Befestigungsring zum Befestigen der Verschlusskappe am Behälter, einem mit dem Befestigungsring gelenkig verbundenen Deckel zum Verschliessen und Öffnen, und einer Einrichtung zum Arretieren des Deckels in offener Stellung.

Schnappscharniere für angelenkte Deckel halten je nach Stellung des Deckels mit einem Hauptscharnier und einem federnden Verbindungsstück zwischen zwei Nebenscharnieren den Deckel in geschlossener bzw. offener Stellung. Solche Schnappscharniere sind jedoch aufwendige Konstruktionen, benötigen eine relativ grosse Höhe der Verschlusskappe und eignen sich schlecht für grosse Behälteröffnungen abdeckende Deckel.

Eine Verschlusskappe der eingangs erwähnten Gattung wird in der französischen Patentschrift Nr. 1.479.330 beschrieben. Diese Verschlusskappe ist aus flexiblem Kunststoff einstückig hergestellt. Ein Befestigungsring sitzt hinter einem Wulst am Hals eines Behälters fest. Der Deckel sitzt hinter einem zweiten Wulst ebenfalls am Hals des Behälters fest und weist einen inneren Dichtungskragen auf. Als Arretiereinrichtung ist ein Stützstab etwa senkrecht an der Innenseite des Deckels angeordnet. Beim Öffnen des Deckels wird der Stützstab durch den Rand des Halses elastisch verformt. In offener Stellung kommt der Stützstab auf den Rand des Halses zu liegen und hält so den Deckel offen. Solche Verschlusskappen benötigen in den Hals des Behälters hineinreichende Teile. Dies ist bei gewissen, im Behälter aufbewahrten Flüssigkeiten und Stoffen nicht erwünscht. So ist z.B. bei Milch und Milchprodukten wie Joghurt oder Früchtequark etc. aus hygienischen und ästhetischen Gründen eine möglichst glatte Innenseite ohne in den Behälter ragende Teile vorzuziehen.

Jedoch besteht gerade bei Lebensmittelbehältern ein Bedarf an gelenkig angeordneten Deckeln, welche in offener Stellung arretierbar sind, damit der abgehobene Deckel nicht irgendwo abgelegt werden muss und dabei möglicherweise verschmutzt wird oder verloren geht.

Eine Lösung hierfür zeigt die CH-C-405 970. Nachteilig hierbei ist die relativ grosse Abmessung der Vorsprünge.

Es ist deshalb Aufgabe der Erfindung eine Verschlusskappe mit einer Arretiereinrichtung herzustellen, wobei die geringe Abmessungen hat.

Erfindungsgemäss wird dies durch eine Verschlusskappe gemäss Patentanspruch 1 erreicht.

Auch wenn ein Zahn auf nur einer Seite oder endständig angeordnet sein und mit einem in nur einer Richtung wirkenden anderen Fortsatz zusammenwirken kann, wird vorgezogen, dass der eine Fortsatz beidseitig einen Zahn aufweist und der andere Fortsatz zangenförmig ausgebildet ist. Die Zange ist dabei durch Einführen des einen Fortsatzes elastisch spreizbar und umfasst die Zähne des eingeführten einen Fortsatzes. Dadurch kommt eine sichere Eingriffnahme beider Fortsätze ineinander zustande. Die Rückhaltekraft für den Deckel ist durch die Dimensionierung der Zange und der Zähne respektive Einbuchtungen bestimmbar.

Eine Zange kann aus zwei separaten Fortsätzen gebildet werden. Es wird aber eine U-förmig Ausbildung bevorzugt, da sich die Klemmkraft durch die U-Form erhöhen lässt. Über die offene Seite des U sind die Zähne des einen Fortsatzes einführbar und die drei geschlossenen Seiten bilden eine kurze Rinne, welche Rinne mit einem Ende an der Verschlusskappe angeordnet ist.

Vorteilhafte Weiterführungen der Erfindung ergeben sich entsprechend den Unteransprüchen 5 bis 10.

Nachfolgend werden Ausführungsbeispiele der Erfindung unter Bezugnahme auf die Figuren beschrieben. Es zeigt:
- Fig. 1: eine perspektivische Skizze einer Verschlusskappe mit einem T-förmigen Fortsatz am Deckel und einer zweiteiligen Zange am Befestigungsring,
- Fig. 2a: eine Aufsicht auf eine Verschlusskappe mit kreuzförmigem Fortsatz am Deckel und U-förmigem Fortsatz am Befestigungsring,
- Fig. 2b: eine Seitenansicht der Verschlusskappe gemäss Figur 2a,
- Fig. 3: ein verkürzter Schnitt durch die Symmetrieebene einer Verschlusskappe gemäss Figuren 2a und b.

Die perspektivische Skizze der Figur 1 zeigt einen Teil eines ersten Ausführungsbeispiels einer erfindungsgemässen Verschlusskappe 11. Die Verschlusskappe 11 weist einen Befestigungsring 13 und einen Deckel 15 auf, welche mit einem Bandscharnier 17 verbunden sind. Über und unter dem Bandscharnier 17 sind an Deckel 15 und Befestigungsring 13 je ein Fortsatz 19 bzw. zwei Fortsätze oder Zangenbacken 29,29' angeordnet. Es können jedoch auch am Deckel 15 zwei Fortsätze und am Befestigungsring 13 ein Fortsatz angeordnet sein. Der Fortsatz 19 am Deckel ist T-förmig ausgebildet. Der T-Fortsatz 19 besitzt einen Stamm 21 und einen Querbalken 23. Der Fuss 25 des Stamms 21 sitzt am Deckelrand 27. Der Querbalken 23 des T-Fortsatzes ist mit Abstand zum Deckelrand 27 angeordnet und bildet seitlich am Stamm zwei überstehende Zähne. Die beiden Fortsätze oder Zangenbacken 29,29' am Befestigungsring 13 bilden einen Spalt 31, dessen Breite der Dicke des Stammes 21 entspricht. Die Fortsätze 29 und 29' sind gegengleich. Dem Spalt 31 zugewandt ist an den Fortsätzen 29,29' eine Einbuchtung 33 ausgebildet, so dass der Spalt 31 oben schmaler ist als unten. Die Fortsätze 29,29' sind zur Seite hin abgestützt, so dass sie Querkräfte auf den Befestigungsring 13 übertragen werden. Um ein Spreizen der beiden Fortsätze 29 und 29' durch den T-Fortsatz zu erleichtern, ist an den Fortsätzen 29,29' eine Anschrägung 35 ausgebildet. Der Spalt 31 weitet sich im Bereich der Anschrägung 35 über das Mass der Breite des Querbalkens 23. Im Anschluss an die Anschrägung 35 nach unten ist an den Fortsätzen 29,29' je ein Haltezahn 37 ausgebildet, welche den Spalt 31 bis auf das Mass des Stammes 21 verengen. Hinter den Haltezähnen 37 weist der Spalt 31 eine Breite auf, welche wenigstens der Breite des Querbalkens 23 entspricht.

Wird nun der Deckel 15 geöffnet, wird gleichzeitig der T-Fortsatz 19 im Uhrzeigersinn verschwenkt. Der Querbalken 23 wird gegen den Spalt 31 geführt und gegen die Abschrägungen 35 gedrückt. Durch den Druck auf die schrägen Flächen der Abschrägungen 35 werden die Fortsätze 29 und 29' auseinander gedrängt, bis der Querbalken 23 an den Haltezähnen 37 vorbeigeglitten ist. Danach federn die Fortsätze 29 und 29' wieder zurück, wobei sich die Haltezähne 37 hinter den Querbalken 23 schieben bzw. die seitlichen Überstände des Querbalkens 23 in den Einbuchtungen 33 Eingriff nehmen. Dadurch ist eine grössere Kraft notwendig, den Deckel 15 aus der geöffneten Stellung zurück in die geschlossene Stellung zu bewegen, als die Kraft, die das Bandscharnier 17 auf den Deckel 15 ausübt. Der geöffnete Deckel 15 fällt dadurch nicht unwillkürlich wieder zu, sondern kann nur unter Kraftanwendung aus der Offenstellung bewegt werden.

In Figur 2a und 2b ist ein etwas unterschiedliches Ausführungsbeispiel 11' dargestellt. Befestigungsring 13' und Deckel 15' sind über ein Bandscharnier 17' miteinander verbunden. Der Fortsatz 39 über dem Bandscharnier 17' ist kreuz- bzw. T-förmig ausgestaltet. Die beiden Zähne 41 stehen nach links und rechts und entsprechen in der Funktion dem Querbalken 23 aus Figur 1. Diese Zähne 41 stehen bei geöffneter Stellung des Deckels in Eingriff mit den Einbuchtungen 43 im U-förmigen Fortsatz 45 am Befestigungsring 13. Die Wirkungsweise des U-Fortsatzes 45 entspricht der Wirkungsweise der beiden Fortsätze 29,29'. Der Boden 47 des U-Fortsatzes 45 verstrebt die beiden Zangenbacken 49,49' gegeneinander und erhöht dadurch die notwendige Kraft, um die beiden Zangenbacken 49,49' auseinanderzudrücken. Weiter ist der U-Fortsatz 45 durch eine Bodenverbreiterung 51 beidseits gegen den Befestigungsring 13 abgestützt. Weiter sind in Figur 2b abreissbare Garantiestege 53 sichtbar, welche den Befestigungsring 13' mit dem Deckel 15' verbinden.

Wird nun der Deckel 15' zum ersten mal geöffnet, werden die Garantiestege 53 durchtrennt. Durch das Öffnen wird der T-Fortsatz 39 an einer vom Befestigungsring 13' entfernten und daher elastischen Stelle zwischen die Zangenbacken 49, 49' eingeführt, wodurch diese gespreizt werden. Wird die Bewegung weitergeführt, rasten die Zähne 41 in den Einbuchtungen 43 ein, die durch die Zähne 41 auseinandergedrückten Zangenbacken 49,49' federn zurück und halten den T-Fortsatz 39 fest. Der Deckel 15' verharrt dadurch in der geöffneten Stellung.

Figur 3 zeigt einen Schnitt etwa durch die Symmetrieebene der Verschlusskappe 11' gemäss Figuren 2a und 2b. Der Durchmesser der Verschlusskappe 11' ist jedoch geringer dargestellt als in den Figuren 2a und b. Wiederum ist der Befestigungsring 13' und der Deckel 15' mit einem Bandscharnier 17' verbunden. Jedoch ist auch jedes andere Scharnier anwendbar in Verbindung mit der erfindungsgemässen Deckelarretierung. Deckel 15' und Befestigungsring 13' sind mit Garantiestegen 53 verbunden. Am Deckelrand 27' ist links eine Lasche 55 zum Öffnen des Deckels 15' dargestellt und rechts der T-Fortsatz 39 mit dem Zahn 41 in einer Ansicht. Am Befestigungsring 13' ist unter dem T-Fortsatz 39 der U-Fortsatz 45 dargestellt, wobei der Boden 47 geschnitten ist und die Zangenbacke 49 vom Spalt her gesehen ist. Die Zangenbacke 49 weist oben eine Abschrägung 37' und etwa mittig eine Einbuchtung 43 auf. Die Einbuchtung 43 läuft senkrecht zu den Zähnen 41 am T-Fortsatz 39, so dass die Zähne 41 bei um 90 Grad verschwenktem Deckel 15' in die Einbuchtungen 43 passen. Die Geometrie der Fortsätze 39,45 und der Zähne 41 bzw. der Einbuchtungen 43 ist auf die Geometrie des Bandscharniers 17' abgestimmt. Bei geeigneter Wahl der Geometrie, z.B. Anordnung des T-Fortsatzes 39 senkrecht zur Oberseite 57 des Deckels 13', ist ein grösserer öffnungswinkel für den Deckel von bis über 180 Grad erreichbar.

Damit der Befestigungsring 13' im Bereich der Arretierung die nötige Festigkeit aufweist, kann er eine Verstärkung 59 (gestrichelt eingezeichnet) aufweisen. Dies wird z.B. dadurch erreicht, dass der Wulst 61 am Befestigungsring 13' über einen begrenzten Bereich verdickt ausgebildet ist.

Die Verschlusskappe 11,11' ist in den Ausführungsbeispielen mit einem auf einen Wulst an einem Behälterhals aufsteckbaren Befestigungsring 13,13' und einem über einem zweiten Wulst am Flaschenhals schliessenden Deckel 15,15' dargestellt. Es sind jedoch auch aufschraubbare Verschlusskappen und am Befestigungsteil schliessende Deckel Teil der Erfindung, sofern sie mit einer erfindungsgemässen Arretiereinrichtung 19,29,29';39,45 ausgerüstet sind.

Eine vereinfachte Ausführungsform der Erfindung kann sowohl am Deckel 15,15' wie auch am Befestigungsring 13,13' nur einen Fortsatz aufweisen. Weiter ist eine entsprechende Arretiereinrichtung auch bei einstückig hergestellten Flaschen und Behältern vorsehbar.

## Patentansprüche

1. Verschlusskappe aus Kunststoff für einen Behälter, mit einem Befestigungsring zum Befestigen der Verschlusskappe am Behälter, einem mit dem Befestigungsring gelenkig verbundenen Deckel zum Verschliessen und Öffnen, und einer Einrichtung zum Arretieren des Deckels in offener Stellung, welche aus je mindestens einem nach aussen gerichteten, am Deckel (15,15') bzw. am Befestigungsring (13,13') angeordneten ersten, bzw. zweiten Fortsatz (19;29,29';39;45) besteht, welche Fortsätze (19;29,29';39;45) in offener Stellung des Deckels (15,15') ineinander greifen, wobei
der erste Fortsatz (19,39) am äusseren Ende einen Querbalken (23, 41) aufweist und der zweite Fortsatz (29,29';45) einen Spalt (31) mit einer Einbuchtung (33; 43) aufweist so dass der Spalt (31) oben schmaler ist als unten und **dadurch gekennzeichnet, daß** der Querbalken (23, 41) des ersten Fortsatzes (19, 39) durch Öffnen des Deckels von oben (15, 15' ) in die Einbuchtung (33,43) des zweiten Fortsatzes (29,29';45) einrastbar ist.

2. Verschlusskappe nach Anspruch 1, **dadurch gekennzeichnet, dass** der erste Fortsatz (19,39) beidseitig einen Querbalken (Zahn) (23,41) aufweist und der zweite Fortsatz (29,29';45) zangenförmig ausgebildet ist, wobei die Zange (29,29';45) durch Einführen der ersten Fortsatzes (19,39) elastisch spreizbar ist und die Zähne (23,41) des eingeführten ersten Fortsatzes (19,39) umfasst.

3. Verschlusskappe nach Anspruch 2, **dadurch gekennzeichnet, dass** die Zange (45) U-förmig ausgebildet ist, wobei über die offene Seite des U die Zähne (41) des ersten Fortsatzes (39) einführbar sind und die drei geschlossenen Seiten eine kurze Rinne (45) bilden, welche Rinne an einem Ende an der Verschlusskappe (11') angeordnet ist.

4. Verschlusskappe nach Anspruch 3, **dadurch gekennzeichnet, dass** der Boden (45) der Rinne (45) breiter als die Rinne (45) ausgebildet ist und über seine ganze Breite mit der Verschlusskappe (11') verbunden ist.

5. Verschlusskappe nach einem der Ansprüche 1 bis 4, **dadurch gekennzeichnet, dass** die Fortsätze in einer Ebene senkrecht zur Schwenkachse des Deckels (15,15') und bei der Schwenkachse angeordnet sind.

6. Verschlusskappe nach einem der Ansprüche 1 bis 5, **dadurch gekennzeichnet, dass** der erste Fortsatz (19,39) am Deckel (15,15') und der zweite Fortsatz (29,29';45) am Befestigungsring (13,13') angeordnet ist.

7. Verschlusskappe nach einem der Ansprüche 1 bis 6, **dadurch gekennzeichnet, dass** der Befestigungsring (13,13') auf seiner Innenseite im Bereich des Fortsatzes (29,29';45) eine Versteifung aufweist.

8. Verschlusskappe nach einem der Ansprüche 1 bis 7, **dadurch gekennzeichnet, dass** zwischen Deckel (15,15') und Befestigungsring (13,13') durchreissbare Garantiestege (53) angeordnet sind.

9. Verschlusskappe nach einem der Ansprüche 1 bis 8, **dadurch gekennzeichnet, dass** die gelenkige Verbindung von Deckel (15,15') und Befestigungsring (13,13') ein Film- oder Bandscharnier (17,17') ist und die Verschlusskappe (11,11') einstückig hergestellt ist.

## Claims

1. Sealing cap made of plastic for a container, the said cap having a fastening ring for fastening the sealing cap to the container, a lid for closing and opening purposes which is connected in a hinged manner to the fastening ring, and an arrangement for locking the lid in the open position, which arrangement consists of at least one outwardly directed first and second extension (19; 29, 29';39;45) disposed, in each case, on the lid (15, 15') and on the fastening ring (13, 13') respectively, which extensions (19; 29, 29';39;45) engage in one another when the lid (15, 15') is in the open position, the first extension (19, 39) having a cross-piece (23, 41) at the outer end and the second extension (29, 29'; 45) having a gap (31) with an indentation (33; 43), so that the said gap (31) is narrower at the top than at the bottom, and **characterised in that** the cross-piece (23, 41) on the first extension (19, 39) can be snapped into the indentation (33, 43) in the second extension (29, 29'; 45) as a result of the opening of the lid (15, 15') from above.

2. Sealing cap according to claim 1, **characterised in that** the first extension (19, 39) has a cross-piece (tooth) (23, 41) on either side and the second extension (29, 29'; 45) is of forceps-shaped construction, the said forceps (29, 29'; 45) being capable of being spread apart elastically as a result of the introduction of the first extension (19, 39), and encompassing the teeth (23, 41) on the said first extension (19, 39) that has been introduced.

3. Sealing cap according to claim 2, **characterised in that** the forceps (45) are of U-shaped construction, the teeth (41) on the first extension (39) being capable of being introduced via the open side of the U, and the three closed sides forming a short groove (45), which groove is disposed, at one end, on the sealing cap (11').

4. Sealing cap according to claim 3, **characterised in that** the base (45) of the groove (45) is of broader construction than the said groove (45) and is connected, over its entire breadth, to the sealing cap (11').

5. Sealing cap according to one of claims 1 to 4, **characterised in that** the extensions are disposed in a plane perpendicular to the pivoting axis of the lid (15, 15') and at the said pivoting axis.

6. Sealing cap according to one of claims 1 to 5, **characterised in that** the first extension (19, 39) is disposed on the lid (15, 15') and the second extension (29, 29'; 45) is disposed on the fastening ring (13, 13').

7. Sealing cap according to one of claims 1 to 6, **characterised in that** the fastening ring (13, 13') has a reinforcement on its inner side in the region of the extension (29, 29'; 45).

8. Sealing cap according to one of claims 1 to 7, **characterised in that** safety webs (53) which can be torn through are disposed between the lid (15, 15') and the fastening ring (13, 13').

9. Sealing cap according to one of claims 1 to 8, **characterised in that** the hinged connection between the lid (15, 15') and fastening ring (13, 13') is a film hinge or strip hinge (17, 17') and the sealing cap (11, 11') is manufactured in one piece.

## Revendications

1. Bouchon de fermeture en matière plastique pour un récipient, avec une bague de fixation pour fixer le bouchon de fermeture sur le récipient, un couvercle pour ouvrir et fermer, relié de manière articulé avec la bague de fixation, et un dispositif pour bloquer le couvercle en position ouverte, qui comprend au moins un premier ou un deuxième prolongement (19 ; 29, 29' ; 39 ; 45) orienté vers l'extérieur, disposé sur le couvercle (15, 15') ou sur la bague de fixation (13, 13'), lesdits prolongements (19 ; 29, 29' ; 39 ; 45) s'insérant les uns dans les autres en position ouverte du couvercle (15, 15'), le premier prolongement (19, 39) présentant à l'extrémité extérieure une traverse (23, 41) et le deuxième prolongement (29, 29' ; 45) un interstice (31) avec un creux (33 ; 43), de façon que l'interstice (31) soit plus étroit en haut qu'en bas, et **caractérisé en ce que** la traverse (23, 41) du premier prolongement (19, 39) peut s'insérer, de par l'ouverture du couvercle du haut (15, 15'), dans le creux (33, 43) du deuxième prolongement (29, 29' ; 45).

2. Bouchon de fermeture selon la revendication 1, **caractérisé en ce que** le premier prolongement (19, 39) présente des deux côtés une traverse (dent) (23, 41) et le deuxième prolongement (29, 29' ; 45) est en forme de pince, la pince (29, 29' ; 45) pouvant s'écarter de manière élastique par l'introduction du premier prolongement (19, 39) et entourant les dents (23, 41) du premier prolongement (19, 39) introduit.

3. Bouchon de fermeture selon la revendication 2, **caractérisé en ce que** la pince (45) est en forme de U, les dents (41) du premier prolongement (39) pouvant être introduites par le côté ouvert du U et les trois côtés fermés formant une courte goulotte (45), laquelle est disposée à une extrémité sur le bouchon de fermeture (11').

4. Bouchon de fermeture selon la revendication 3, **caractérisé en ce que** le fond (45) de la goulotte (45) est plus large que la goulotte (45) et est relié sur toute sa largeur avec le bouchon de fermeture (11').

5. Bouchon de fermeture selon l'une des revendications 1 à 4, **caractérisé en ce que** les prolongements sont disposés dans un plan perpendiculaire à l'axe de pivotement du couvercle (15, 15') et à l'axe de pivotement.

6. Bouchon de fermeture selon l'une des revendications 1 à 5, **caractérisé en ce que** le premier prolongement (19, 39) est disposé sur le couvercle (15, 15') et le deuxième prolongement (29, 29' ; 45) sur la bague de fixation (13, 13').

7. Bouchon de fermeture selon l'une des revendications 1 à 6, **caractérisé en ce que** la bague de fixation (13, 13') présente un renfort sur sa face intérieure, dans la zone du prolongement (29, 29' ; 45).

8. Bouchon de fermeture selon l'une des revendications 1 à 7, **caractérisé en ce que** des barrettes de garantie (53) déchirables sont disposées entre couvercle (15, 15') et bague de fixation (13, 13').

9. Bouchon de fermeture selon l'une des revendications 1 à 8, **caractérisé en ce que** la liaison articulée entre couvercle (15, 15') et bague de fixation (13, 13') est une charnière en film ou en bande (17, 17') et le bouchon de fermeture (11, 11') est fabriqué d'une seule pièce.
